# EUROPÄISCHE PATENTSCHRIFT

(11) **EP 0 333 988 B1**
(45) Veröffentlichungstag und Bekanntmachung des Hinweises auf die Patenterteilung: **15.09.1993**
(21) Anmeldenummer: 89101049.8
(22) Anmeldetag: 21.01.1989
(51) Int. Cl.: H01R 13/05, H01R 13/18

(54) **Elektrische miniaturisierte Rundsteckkontakte mit Rundsteckhülse und Rundsteckstift**
Electrical miniaturised round plug contacts with a round receptacle and a round pin
Contact électrique rond miniaturisé avec douille ronde et fiche ronde

(30) Priorität: 25.03.1988 DE 3810210
(43) Veröffentlichungstag der Anmeldung: 27.09.1989
(73) Patentinhaber: Grote & Hartmann GmbH & Co. KG, D-42369 Wuppertal (DE)
(72) Erfinder: Zinn, Bernd, D-5828 Ennepetal (DE)
(74) Vertreter: Patentanwälte Dr. Solf & Zapf

(56) Entgegenhaltungen:
- EP-A- 0 108 878
- US-A- 4 070 088

## Beschreibung

Die Erfindung betrifft elektrische Rundsteckkontakte mit einer eine Überfeder aufweisenden, miniaturisierten Rundsteckhülse und einem miniaturisierten Rundsteckstift.

Aus der DE-PS 27 31 001 ist eine eine Überfeder aufweisende Rundsteckhülse bekannt, die zwei Kontaktfederarme aufweist, auf die zwei Überfederarme von außen drücken. Die Kontaktfederarme und die Überfederarme sind nicht symmetrisch am Umfang verteilt angeordnet, so daß nur eine einseitig wirkende Kontaktkraft gewährleistet werden kann. Für eine miniaturisierte Bauform eignet sich diese Rundsteckhülse nicht, weil die asymmetrisch wirkenden Federkräfte keine sichere Kontaktierung ergeben. Die Überfeder weist bei der bekannten Rundsteckhülse Rastfederarme auf, die hinter eine Rastkante in einem Steckergehäuse einrasten sollen. Die Rastfederzungen sind bei Verwendung in einem verriegelbaren Stekkergehäuse hinderlich, weil sie das Entfernen der Rundsteckhülse aus dem Gehäuse nach dem Entriegeln zumindest erschweren und außerdem beim Herausziehen eine Gummidichtung zerstören würden, die z.B. in der Einstecköffnung einer Kammer des Steckergehäuses angebracht ist. Es ist zudem fast unmöglich, Rastfederzungen an miniaturisierten Rundsteckhülsen anzuordnen.

EP-A- 0 108 878 offenbart eine eine überfeder aufweisende Rundstechhülse mit eine zylindrische Federarmbasis, an deren vorderern Ende Federarme angebunden sind.

Darüber hinaus sind Rundsteckstifte bekannt, die in Längsrichtung aneinandergereiht hinterendig einen Crimpbereich, diesem folgenden einen Anbindungssteg und sich anschließend einen Stützbereich sowie vorderendig einen hohlen zylindrischen Rundstift mit einer abgerundeten Spitze aufweisen. Für eine miniaturisierte Ausführungsform und zur Verwendung in einem verriegelbaren Steckergehäuse sind die bekannten Rundsteckstifte nicht geeignet, weil die Übergangszonen zwischen Crimpbereich und Stützbereich sowie zwischen Stützbereich und Rundstift keine ausreichende Festigkeit gegen Biegemomente besitzen.

US-A- 4 070 088 offenbart einen Stecherstift mit einem als Federblech gestalteten Kontaktbereich.

Des weiteren ist ein verriegelbares Steckergehäuse mit zwei Seitenwänden, zwei Stirnwänden und durch Kammerwände getrennte Gehäusekammern bekannt. Von einer Stirnfläche zur anderen Stirnfläche verläuft mindestens eine parallel zu den Seitenwänden ausgerichtete Kammerwandung, die in Längsrichtung fluchtend Löcher für den Durchgang eines Verriegelungsschiebers aufweist. Der balkenartige Verriegelungsschieber ist durch ein entsprechendes Stirnwandloch in das Steckergehäuse einschiebbar. Er verfügt über seitlich abstehende Nocken, die im eingeschobenen Zustand in den Innenraum einer Kammer ragen und eine Kante oder dgl. einer Steckhülse oder eines Steckstifts hintergreifen, so daß der Steckkontakt gegen Herausziehen gesichert in der Kammer des Steckergehäuses sitzt.

Das Einsetzen und/oder Auswechseln von Steckkontakten die bereits an elektrische Leiter gecrimpt sind, erfordert große Sorgfalt und Mühe. Die Steckkontakte sitzen lose in einer Kammer und finden in den Kammern keinen Widerstand gegen Herausziehen bzw. Herausfallen und erst die Nocken des eingeführten Verriegelungsschiebers gewährleisten diesen Widerstand. Die in die Gehäusekammer einsetzbaren bekannten Steckkontakte weisen meist eine scharfkantige Schnittkante auf, die von einem Nocken des Verriegelungsschiebers hintergriffen wird. Beim Herausziehen des Steckkontakts kann diese scharfe Kante die Gummidichtung zerstören. Die bekannten Steckkontakte besitzen darüber hinaus auch andere scharfkantige Vorsprünge, die auch schon beim Einsetzen des Steckelements in die Kammer des Steckergehäuses die Gummidichtung zerstören können.

Aufgabe der Erfindung ist, Rundsteckkontakte in miniaturisierter Ausführungsform zu schaffen, die eine sehr gute elektrische Kontaktierung gewährleisten und sehr stabil aufgebaut sind und vorzugsweise auch einen guten formschlüssigen Sitz in einer Gehäusekammer und eine beim Einsetzen in eine Gehäusekammer vor dem Einschieben des Verriegelungsschiebers Vorverriegelung ermöglichen. Die Steckkontakte sollen darüber hinaus seitlich keine scharfkantigen Vorsprünge aufweisen.

Diese Aufgabe wird durch die Merkmale der Ansprüche 1, gelöst. Vorteilhafte Weiterbildungen der Erfindung werden in den davon abhängigen Unteransprüchen gekennzeichnet. Anhand der Zeichnung wird die Erfindung im folgenden beispielhaft näher erläutert. Es zeigen:
- Fig. 1: eine perspektivische Draufsicht auf einen erfindungsgemäßen Steckstift,
- Fig. 2: eine Draufsicht auf den Steckstift nach Fig. 1,
- Fig. 3: eine Seitenansicht des Steckstifts nach Fig. 1,
- Fig. 4: einen Längsschnitt durch den vorderen Kontakt-und Basisbereich des Steckstifts entlang der Linie IV-IV in Fig. 3 mit Blickrichtung in Pfeilrichtung,
- Fig. 5: eine Seitenansicht eines Steckergehäuses für den Steckstift nach Fig. 1 bis 4,
- Fig. 6: eine Unteransicht des Steckergehäuses nach Fig. 5,
- Fig. 7: eine Frontansicht des Steckergehäuses nach Fig. 5,
- Fig. 8: eine Seitenansicht des Verriegelungsschiebers für das Steckergehäuse nach Fig. 5 bis 7,
- Fig. 9: eine Draufsicht auf den Verriegelungsschieber nach Fig. 8,
- Fig. 10: eine Frontansicht des Verriegelungsschiebers nach Fig. 8,
- Fig. 11: einen Querschnitt durch das Steckergehäuse nach Fig. 5 bis 10 mit eingesetzten Steckstiften,
- Fig. 12a: eine perspektivische Draufsicht auf die erfindungsgemäße Steckhülse,
- Fig. 12b: eine perspektivische Draufsicht auf die erfindungsgemäße Steckhülse ohne Überfeder,
- Fig. 13: eine Draufsicht auf die Steckhülse nach Fig. 1,
- Fig. 14: eine Seitenansicht der Steckhülse nach Fig. 1,
- Fig. 15: einen Längsschnitt durch den vorderen Kontakt- und Basisbereich der Steckhülse entlang der Linie XV-XV in Fig. 14 mit Blickrichtung in Pfeilrichtung,
- Fig. 16: eine Seitenansicht eines Steckergehäuses für die Steckhülse nach Fig. 12a bis 15,
- Fig. 17: eine Unteransicht des Steckergehäuses nach Fig. 16,
- Fig. 18: eine Frontansicht des Steckergehäuses nach Fig. 16,
- Fig. 19: einen Querschnitt durch das Steckergehäuse mit eingesetzten Steckhülsen nach Fig. 12a bis 15,
- Fig. 20: eine Draufsicht auf einen Teilbereich des Steckergehäuses nach Fig. 16 bis 19 mit einer Vorverriegelungsstellung des Verriegelungsschiebers,
- Fig. 21: eine Draufsicht auf einen Teilbereich des Steckergehäuses mit der Verriegelungsstellung des Vorverriegelungsschiebers.

Der aus einem Blechstanzteil gerollte Steckstift 1 in der Miniaturausführung ist z.B. 16 mm lang und weist einen Crimpbereich 2, einen hohlzylindrischen Basisbereich 3 und einen rundstiftförmigen hohlzylindrischen Steck- bzw. Kontaktbereich 4 mit einer kegelrundspitzförmigen Spitze 5 auf. Der Außendurchmesser des Kontaktbereich 4 in der Miniaturausführung beträgt z.B. 1 mm, wie aus Fig. 2 erkennbar ist. Die Stabilität gegen Biegemomente wird zweckmäßigerweise durch einen kurzen zylindrischen Übergangsbereich 6 zwischen Crimpbereich 2 und Basisbereich 3 und eine Stufe 7 zwischen Basisbereich 3 und Steckbereich 4 gewährleistet, deren Kanten 8 und Ecken 9 abgerundet sind, wobei der Außendurchmesser des Basisbereichs 3 größer ist als der Außendurchmesser des Kontaktbereichs 4 und des Übergangsbereichs 6 und der Außendurchmesser des Übergangsbereichs 6 größer ist als der Außendurchmesser des Kontaktbereichs 4. Diese Ausgestaltung bzw. Abstufung der Bereiche 4, 3 und 6 ergibt einen sehr hohen Widerstand gegen Biegemomente.

Nach einer besonderen Ausführungsform der Erfindung ist der an den Übergangsbereich 6 angrenzende Bereich des Basisbereichs 3 als nach außen gedrückter, im Querschnitt halbkreisbogenförmiger Wulst 10 ausgebildet, so daß sich für den Übergang zwischen Wulst 10 und Übergangsbereich 6 ein relativ großer Hinterschnitt bzw. eine relativ tiefe Stufe mit einem geprägten Übergang ergibt, der die Formgebung ganz erheblich erleichtert und außerdem eine relativ große ringförmige Verriegelungsfläche 11 zur Verfügung stellt und zudem ermöglicht, den Übergangsbereich 6 zylindrisch und geprägt sowie mit einem relativ großen Außendurchmesser zu erstellen.

Mehrere Steckstifte 1 sind in ein im Querschnitt rechteckiges Stiftgehäuse 12 eines ein Stiftgehäuse und ein Hülsengehäuse 63 aufweisenden elektrischen Steckverbinders einsetzbar. Das Stiftgehäuse 12 besteht aus der Stiftwanne 13 und dem Kammergehäuse 14, die übereinander angeordnet sind. Die Stiftwanne 13 weist eine Bodenwandung 15, zwei parallel zueinander verlaufende Seitenwände 16, 17 und zwei Stirnwände 18, 19 auf. In die Bodenwandung 15 sind Löcher 20 senkrecht zur Bodenflächenebene 15a eingebracht, die jeweils vom Kontaktbereich 4 eines Steckstifts 1 durchgriffen werden. Das unter der Stiftwanne 13 angeordnete Kammergehäuse 14 hat Seitenwände 21, 22, die parallel zu den Seitenwänden 16, 17 der Stiftwanne 13 etwas nach innen versetzt verlaufen, so daß jeweils eine Stufenkante 23 gebildet wird. Die Seitenwände 21, 22 werden frontal durch die Stirnwände 24, 24a begrenzt. Parallel zu den Seitenwandungen 21, 22 sind längsmittig eine Kammerlängswand 25 und quer dazu mehrere Kammerquerwände 26 vorgesehen, so daß im wesentlichen rechteckige Kammern 27 für Stiftkontakte gebildet werden. In die Seitenwände 21, 22 sind durch U-förmige Freisparungen 28, deren die U-Schenkel verbindender Bodensteg kurz oberhalb bzw. in Höhe der Bodenflächenebene 15b angeordnet ist, elastisch nach außen schwenkbare Vorverriegelungsstege 29 im Bereich jeder Kammer 27 eingebracht, die bodenseitig mit einer zum Kammerinnenraum gerichteten, gerundeten, in den Innenraum der Kammer vorspringenden Rastnase 30 mit einer Anlaufschräge 31 versehen ist.

Die Löcher 20 erweitern sich stufenförmig in Richtung der Kammern 27 derart zu den Löchern 20a, daß die Löcher 20 etwa formschlüssig die Kontaktbereiche 4 und die Löcher 20a die Basisbereiche 3 des Steckstifts 1 aufnehmen können.

Der Wulst 10 des Steckstifts 1 kann sich basisbereichsseitig unmittelbar auf der Bodenfläche 15b abstützen bzw. ist über der Bodenfläche 15b angeordnet und wird übergangsbereichsseitig von der Rastnase 30 übergriffen.

Von der Stirnwand 24a geht durch die Längswand 25 und die Querwände 26 bis zur Stirnwand 24 eine Aussparung 32, in der ein breitenförmiger Verriegelungsschieber 33 einschiebbar und herausziehbar gelagert ist. Der Schieber 33 ist der Querschnittsform der Aussparung 32 angepaßt und weist, wie an sich bekannt, seitlich beidseitig in den Kammerinnenraum ragende Verriegelungsnocken 34 auf, die in eingeschobenem Zustand des Schiebers den Rastnasen 30 gegenüberliegend angeordnet sind und etwa die gleiche Querschnittsform wie die Rastnasen besitzen. Die Verriegelungsnocken 34 übergreifen ebenfalls den Wulst 10 des Steckstifts 1 (Fig. 11).

Nach der Erfindung können Steckstifte 1 in die Kammern 27 eingeschoben werden, wenn der Schieber 33 sich nicht im Gehäuse befindet oder eine Stellung einnimmt, in der die Nocken 34 nicht in den Innenraum der Kammern ragen. Da die Vorverriegelungsstege 29 mit ihren Rastnasen 30 den Wulst 10 des Steckstifts 1 hintergreifen, wird eine Art Vorverriegelung gebildet, die aber wieder ausgehoben werden kann, wenn am Steckstift 1 mit entsprechender Kraft gegen die Federkraft des Vorverriegelungsstegs 29 gezogen wird. Die Vorverriegelungsstege 29 erleichtern das Einsetzen und Auswechseln von Steckkontakten ganz erheblich, indem sie die eingesetzten Steckkontakte festhalten.

Die Rundsteckhülse 35 weist einen Crimpbereich 36, einen zylindrischen kurzen Übergangsbereich 37, einen sich anschließenden Wulst 38 mit einer ringförmigen Verriegelungskante 39 und einen sich nach vorne erstreckenden, etwas konisch zulaufenden Kontaktbereich 40 auf.

Der Kontaktbereich 40 beginnt im Anschluß an den Wulst 38 mit einer zylindrischen Federarmbasis 41, deren Durchmesser größer ist,als der Durchmesser des Übergangsbereichs 37 beträgt. Der Kontaktbereich 40 weist in Längsrichtung eine Stoßnaht 42 auf. Am vorderen Ende der Federarmbasis 41 ist im Bereich der Stoßnaht 42 eine kreisförmige Ausstanzung 43 eingebracht; eine weitere zweite kreisförmige Ausstanzung 44 befindet sich gegenüberliegend in der Federarmbasis 41. Von den kreisförmigen Ausstanzungen 43, 44 erstrecken sich nach vorne keilförmige Schlitze 45, die zum Ende des Kontaktbereichs 40 bzw. zur kreisförmigen Mündung 46 hin zusammenlaufen, so daß sich zwei sich gegenüberliegende Federarme 47, 48 ergeben. Der Endbereich 49 der Federarme 47, 48 ist einwärts zur Steckmündung 46 hin abgebogen und derart ausgeschnitten, daß die kreisrunde Steckmündung 46 gebildet wird, deren Durchmesser dem Außendurchmesser des Steckbereichs 4 des Rundsteckstifts 1 entspricht.

Der Stoßnaht 42 gegenüberliegend ist zwischen der Ausstanzung 44 und dem Wulst 38 eine rechteckige Ausstanzung 50 in die Federarmbasis 41 eingebracht, deren Zweck weiter unten erläutert wird.

Im Bereich der Längsmitte jedes Federarms 47, 48 ist eine sich längs erstreckende, etwa rechteckige Ausstanzung 51 in die Federarme eingebracht, die jeweils etwa in Höhe der Ausstanzungen 43, 44 beginnt und ein Stück vor der Mündung 46 mit einer Kante 52 endet. An die Kante 52 ist ein sich zur Federarmbasis 41 erstreckender, kurzer eingeschnittener, in seiner Breite der Breite der Ausstanzung 51 entsprechender Lappen 53 angebunden, der sickenbogenförmig zum Innenraum des Kontaktbereichs 40 abgebogen ist, woraus ein im Querschnitt hakenförmiger Widerlagersteg 54 resultiert (Fig. 15), dessen Funktion weiter unten erläutert wird.

Die durch die Ausstanzung 51 entstehenden Federarmstege 55, 56 jedes Federarms 47, 48 ist im Anschluß an die Federarmbasis 41 um eine Materialstärke nach außen gekröpft, so daß sich eine Kröpfungskante 57 ergibt.

Die Rundsteckhülse 35 ist mit einer Überfeder 58 bestückt, die eine zylindrische Überfederarmbasis 59 aufweist, die formschlüssig auf der Federarmbasis 41 sitzt, wobei die Stoßnaht der Überfederarmbasis 59 der Stoßnaht 42 gegenüberliegend angeordnet ist. Im Bereich dieser Stoßnaht 42 der Überfederarmbasis 59 sind in Umfangsrichtung eingeschnittene Lappen 60 vorgesehen, die in die Ausstanzung 50 gebogen sind und die Kanten der Ausstanzung 50 umbördeln, so daß die Überfeder 58 fest auf der Rundsteckhülse 35 sitzt.

Die Überfederarmbasis 59 erstreckt sich vom Wulst 38 bis zur Kröpfungskante 57. An die Überfederarmbasis 59 sind zwei sich nach vorne erstreckende, sich gegenüberliegende, im Querschnitt bogenförmige Überfederarme 61, 62 angebunden, die sich in die Ausnehmungen 51 bis zur Anbindungskante 52 erstrecken, wobei deren freies Ende die entsprechenden Widerlagerstege 54 übergreift und sich auf ihnen abstützt. Diese Ausgestaltung der Rundsteckhülse 35 ergibt, daß die Überfeder 58 nicht über die Kontur der Rundsteckhülse übersteht. Die Überfederarme 61, 62 füllen praktisch die durch die Ausstanzungen 51 entstandenen Lücken in den Federarmen 47, 48 fast formschlüssig wieder aus. Die durch die Kröpfung 57 der Federarme 47, 48 entstandene Vertiefung der Federarmbasis 41 wird von der Überfederarmbasis 59 ausgefüllt. Auf diese Weise ist ein kantenloser Kontaktbereich 40 der Rundsteckhülse 35 entstanden, der z.B. durch entsprechende Löcher einer Gummidichtung gesteckt oder aus der Gummidichtung herausgezogen werden kann, ohne daß befürchtet werden muß, daß die Gummidichtung zerstört oder beeinträchtigt wird. Die Überfederarme 61, 62 drücken auf die Widerlagerstege 54 und verstärken die Federkraft der Federarme 47, 48.

Die Federarme 47, 48 laufen - wie bereits erwähnt - konisch aufeinander zu, was aus dem keilförmigen Verlauf der Schlitze 45 resultiert. Demgemäß sind auch die Überfederarme 61, 62 entsprechend aufeinander zulaufend ausgebildet, so daß der Außendurchmesser der Überfederarmbasis 59 größer ist als der Außendurchmesser des Steckbereichs 46a der Federarme 47, 48 (Fig. 13, 15, 18).

Das Hülsengehäuse 63 paßt in die Stiftwanne 13 des Stiftgehäuses 12 und ergibt einen Steckverbinder (Fig. 19). Das Hülsengehäuse 63 weist Längsseitenwände (64, 65, Stirnwände 66, 67 und eine Bodenwandung 68 auf. Eine Kammerlängswandung 69 erstreckt sich parallel zu den Seitenwänden 64, 65 in der Längsmitte des Hülsengehäuses 63 von einer Stirnwand 66 zur anderen Stirnwand 67. Querwände 70 bilden mit den Seitenwänden 64, 65 und der Kammerlängswandung 69 Kammern 71 für z.B. Rundsteckhülsen 35. Die Höhe einer Kammer 71 entspricht etwa der Länge einer Rundsteckhülse, wobei der Kontaktbereich 40 in einem zylindrischen Kammerbereich 72 lagert, so daß die Federarme 47, 48 Freiraum 73 für das Federn nach außen vorfinden.

Im Bereich oberhalb des Kammerbereichs 72 sind - wie beim Stiftgehäuse 12 - in den Seitenwänden 64, 65 durch U-förmige Freisparungen 28a,deren die U-Schenkel verbindenden Bodenstege kurz oberhalb des Kammerbereichs 72 angeordnet sind, elastisch nach außen schwenkbare Vorverriegelungsstege 29a im Bereich jeder Kammer 71 eingebracht, die im freien Endbereich mit einer zum Kammerinnenraum gerichteten gerundeten, in den Innenraum der Kammer vorspringenden Rastnase 30a mit einer Anlaufschräge 31a versehen sind. Von der Stirnwand 66 geht durch die Längswandung 69 und die Querwände 70 bis zur Stirnwand 67 eine Aussparung 32a, in der ein balkenförmiger Verriegelungsschieber 33 einschiebbar und herausziehbar gelagert ist. Der Schieber 33 ist der Querschnittsform der Aussparung 32a angepaßt und weist, wie an sich bekannt, seitlich beidseitig in den Kammerinnenraum ragende Verriegelungsnocken 34 auf, die im eingeschobenen Zustand des Schiebers den Rastnasen 30a gegenüberliegend angeordnet sind und etwa die gleiche Querschnittsform wie die Rastnasen 30a besitzen. Die Verriegelungsnocken 34 übergreifen wie die Rastnasen 30a den Wulst 38 der Rundsteckhülse 35 (Fig. 18). Die Funktion des Verriegelungsschiebers 33 und der Vorverriegelungsstege 29a entspricht den entsprechenden Teilen im Stiftgehäuse 12.

Aus den Fig. 20 und 21 ist eine unterschiedliche Stellung des Verriegelungsschiebers 33 erkennbar. Der Verriegelungsschieber weist zwischen den Nocken 34 bogenförmige Ausnehmungen 34a auf, deren Krümmungsradius dem Krümmungsradius des Wulstes 10 bzw. 38 entspricht. Befindet sich der Verriegelungsschieber 33 in der in Fig. 20 gezeigten Stellung, dann befinden sich die Ausnehmungen 34a im Bereich der Kammern 71. Es ragen dann lediglich die Rastnasen 30 bzw. 30a in den Innenraum der Kammer. Nach dem Einsetzen eines Steckkontakts 1, 35 in eine Kammer 71 hintergreift die Rastnase 30, 30a den Wulst 10, 38 des Steckkontakts, so daß er nicht mehr aus der Kammer herausfallen kann. Wenn die erforderlichen Steckkontakte in die Kammern eingesetzt sind, wird der Verriegelungsschieber 33 derart in das Gehäuse eingeschoben, daß die Verriegelungsnocken 34 im Bereich jeweils einer Kammer positioniert sind. Auf diese Weise sind die Steckkontakte verriegelt. Diese Verriegelungsstellung zeigt Fig. 21.

Die beschriebenen erfindungsgemäßen Steckkontakte können auch in andere Gehäuse eingesetzt oder ohne Gehäuse benutzt werden, wobei insbesondere die Rundsteckhülse im Bereich hinter der Überfeder anders ausgebildet sein kann als oben beschrieben. Beim Steckstift ist erfindungswesentlich die abgestufte Form der Bereiche 4, 3 und 6. Die Steckkontakte können zudem auch mit anderen Steckkontakten kombiniert werden, d.h. ein Steckstift 1 kann in eine andere Steckhülse und eine Steckhülse 35 mit einem anderen Steckstift zusammengesteckt werden. Insofern weisen sowohl der Steckstift 1 als auch die Steckhülse 35 Merkmale auf, die für sich eine Erfindung begründen.

## Patentansprüche

1. Steckstift aus einem Blechstanzteil mit einem Crimpbereich (2), einem hohlzylindrischen Basisbereich (3) und einem Kontaktbereich (4) sowie einem kurzen zylindrischen Übergangsbereich (6) zwischen Crimpbereich (2) und Basisbereich (4),
**gekennzeichnet durch**
einen rundstiftförmigen hohlzylindrischen Kontaktbereich (4) mit einer kegelrundspitzförmigen Spitze (5), wobei der Außendurchmesser des Basisbereichs (3) größer ist als der Außendurchmesser des hohlzylindrischen Kontaktbereichs (4) und des Übergangsbereichs (6), und wobei der Außendurchmesser des Übergangsbereichs (6) größer ist als der Außendurchmesser des Kontaktbereichs (4).

2. Steckstift nach Anspruch 1, **gekennzeichnet** durch eine Stufe (7) zwischen Basisbereich (3) und Steckbereich (4).

3. Steckstift nach Anspruch 1 und/oder 2, dadurch **gekennzeichnet,** daß der an den Übergangsbereich (6) angrenzende Bereich des Basisbereichs (3) als nach außen gedrückter Wulst (10) ausgebildet ist, so daß sich für den Übergang zwischen Wulst (10) und Übergangsbereich (6) eine relativ tiefe Stufe ergibt.

4. Steckstift nach Anspruch 3, dadurch **gekennzeichnet,** daß der Wulst (10) im Querschnitt halbkreisbogenförmig ausgebildet ist.

5. Steckstift nach Anspruch 3 und/oder 4, dadurch **gekennzeichnet,** daß die Stufe einen geprägten Übergang zum Übergangsbereich (6) aufweist.

6. Steckstift nach einem oder mehreren der Ansprüche 1 bis 5, dadurch **gekennzeichnet,** daß der Übergangsbereich (6) dünner geprägt ausgebildet ist.

7. Rundsteckhülse für das Zusammenstecken mit einem Steckstift nach einem oder mehreren der Ansprüche 1 bis 6, mit einem Crimpbereich (35), einem kurzen zylindrischen Übergangsbereich (37), einem sich anschließenden Kontaktbereich (40), der eine zylindrische Federarmbasis (41) aufweist, an deren vorderem Ende Federarme (47, 48) angebunden sind, und eine Überfeder (58), dadurch **gekennzeichnet,** daß die Federarme als zwei sich gegenüberliegende Federarme (47, 48) gestaltet sind, und daß die Überfeder (58) auf der Federarmbasis (41) mit einer Überfederarmbasis (59) lagert, deren Überfederarme (61, 62) sich im vorderen Endbereich der Federarme (47, 48) abstützen.

8. Rundsteckhülse nach Anspruch 7, dadurch **gekennzeichnet,** daß sich an den Übergangsbereich (37) ein Wulst (38) anschließt, der eine ringförmige Verriegelungskante (39) bildet.

9. Rundsteckhülse nach Anspruch 7 und/oder 8, dadurch **gekennzeichnet,** daß der Kontaktbereich (40) etwas konisch zulaufend ausgebildet ist.

10. Rundsteckhülse nach einem oder mehreren der Ansprüche 7 bis 9, dadurch **gekennzeichnet,** daß der Kontaktbereich (40) im Anschluß an den Wulst (38) mit einer zylindrischen Federarmbasis (41) beginnt, deren Durchmesser größer ist, als der Durchmesser des Übergangsbereichs (37) beträgt.

11. Rundsteckhülse nach einem oder mehreren der Ansprüche 7 bis 10, dadurch **gekennzeichnet,** daß der Kontaktbereich (40) in Längsrichtung eine Stoßnaht (42) aufweist.

12. Rundsteckhülse nach einem oder mehreren der Ansprüche 7 bis 11, dadurch **gekennzeichnet,** daß am vorderen Ende der Federarmbasis (41) im Bereich der Stoßnaht (42) eine kreisförmige Ausstanzung (43) eingebracht ist und eine weitere zweite kreisförmige Ausstanzung (44) gegenüberliegend sich in der Federarmbasis befindet, wobei von den kreisförmigen Ausstanzungen (43, 44) sich nach vorne keilförmige Schlitze (45) erstrecken, die zum Ende des Kontaktbereichs (40) zur kreisförmigen Mündung (46) hin zusammenlaufen, so daß sich die sich gegenüberliegenden Federarme (47, 48) ergeben.

13. Rundsteckhülse nach Anspruch 12, dadurch **gekennzeichnet,** daß der Endbereich (49) der Federarme (47, 48) einwärts zur Steckmündung (46) hin abgebogen und derart ausgeschnitten ist, daß die kreisrunde Steckmündung (46) gebildet wird.

14. Rundsteckhülse nach einem oder mehreren der Ansprüche 7 bis 13, dadurch **gekennzeichnet,** daß der Stoßnaht (42) gegenüberliegend zwischen der Ausstanzung (44) und dem Wulst (38) eine rechteckige Ausstanzung (50) in die Federarmbasis (41) eingebracht ist, in die in Umfangsrichtung eingeschnittene Lappen (60) der Überfeder (58) gebogen sind und die Kanten der Ausstanzung (50) umbördeln.

15. Rundsteckhülse nach einem oder mehreren der Ansprüche 7 bis 14, dadurch **gekennzeichnet,** daß im Bereich der Längsmitte jedes Federarms (47, 48) eine sich längserstreckende, etwa rechteckige Ausstanzung (51) in die Federarme eingebracht ist, die jeweils etwa in Höhe der Ausstanzungen (43, 44) beginnt und ein Stück vor der Mündung (46) mit einer Kante (52) endet, wobei an die Kante (52) ein sich zur Federarmbasis (41) erstreckender kurzer, eingeschnittener, in seiner Breite der Breite der Ausstanzung (51) entsprechender Lappen (53) angebunden ist.

16. Rundsteckhülse nach Anspruch 15, dadurch **gekennzeichnet,** daß der Lappen (53) sickenbogenförmig zum Innenraum des Kontaktbereichs (40) abgebogen ist, woraus ein im Querschnitt hakenförmiger Widerlagersteg (54) resultiert.

17. Rundsteckhülse nach Anspruch 15 und/oder 16, dadurch **gekennzeichnet**, daß die durch die Ausstanzung (51) entstehenden Federarmstege (55, 56) jedes Federarms (47, 48) im Anschluß an die Federarmbasis (41) um eine Materialstärke nach außen gekröpft ist, so daß sich eine Kröpfungskante (57) ergibt.

18. Rundsteckhülse nach einem oder mehreren der Ansprüche 15 bis 17, dadurch **gekennzeichnet,** daß die zylindrische Überfederarmbasis (59) formschlüssig auf der Federarmbasis (41) sitzt, wobei die Stoßnaht der Überfederarmbasis (59) der Stoßnaht (42) gegenüberliegend angeordnet ist.

19. Rundsteckhülse nach einem oder mehreren der Ansprüche 15 bis 18, dadurch **gekennzeichnet,** daß sich die Überfederarmbasis (59) vom Wulst (38) bis zur Kröpfungskante (57) erstreckt.

20. Rundsteckhülse nach einem oder mehreren der Ansprüche 15 bis 19, dadurch **gekennzeichnet,** daß an die Überfederarmbasis (59) zwei sich nach vorne erstreckende, sich gegenüberliegende, im Querschnitt bogenförmige Überfederarme (61, 62) angebunden sind, die sich in die Ausnehmungen (51) bis zur Anbindungskante (52) erstrecken, wobei deren freies Ende die entsprechenden Widerlagerstege (54) übergreift und sich auf ihnen abstützt.

21. Rundsteckhülse nach Anspruch 20, dadurch **gekennzeichnet,** daß die Überfederarme (61, 62) praktisch die durch die Ausstanzungen (51) entstandenen Lücken in den Federarmen (47, 48) fast formschlüssig ausfüllen.

22. Rundsteckhülse nach einem oder mehreren der Ansprüche 7 bis 21, dadurch **gekennzeichnet,** daß die Federarme (47, 48) konisch aufeinander zulaufen und daß demgemäß auch die Überfederarme (61, 62) entsprechend aufeinander zulaufend ausgebildet sind.

## Claims

1. A terminal pin comprising a sheet metal punched part with a crimped zone (2), a hollow-cylindrical base zone (3) and a contact zone (4), and with a short, cylindrical transition zone (6) between the crimped zone (2) and the base zone (4), characterised by a hollow-cylindrical contact zone (4) in the form of a round pin having a tip (5) in the form of a cone with a rounded end, where the outer diameter of the base zone (3) is greater than the outer diameter of the hollow-cylindrical contact zone (4) and of the transition zone (6), and where the outer diameter of the transition zone (6) is greater than the outer diameter of the contact zone (4).

2. A terminal pin as claimed in Claim 1, characterised by a step (7) between the base zone (3) and the plug-in zone (4).

3. A terminal pin as claimed in Claim 1 and/or 2, characterised in that the part of the base zone (3) adjoining the transition zone (6) has the form of a convex bead (10), whereby a relatively deep step is formed for the junction between the bead (10) and the transition zone (6).

4. A terminal pin as claimed in Claim 3, characterised in that the bead (10) has the form of a semi-circular arc considered in cross-section.

5. A terminal pin as claimed in Claim 3 and/or 4, characterised in that the step comprises an embossed junction to the transition zone (6).

6. A terminal pin as claimed in one or more of Claims 1 to 5, characterised in that the transition zone (6) is more thinly embossed.

7. A circular socket for assembly to a terminal pin as claimed in one or more of Claims 1 to 6, with a crimped zone (35), a short cylindrical transition zone (37) and an adjoining contact zone (40) which comprises a cylindrical spring arm base (41), the front end of which is attached to spring arms (47, 48), and with a superposed spring (58), characterised in that the spring arms have the form of two spring arms (47, 48) disposed opposite one another and that the superposed spring (58) is mounted on the spring arm base (41) with a superposed spring arm base (59), where the superposed spring arms (61, 62) are supported in the front end zone of the spring arms (47, 48).

8. A circular socket as claimed in Claim 7, characterised in that the transition zone (37) is adjoined by a bead (38) which forms a ring-shaped locking edge (39).

9. A circular socket as claimed in Claim 7 and/or 8, characterised in that the contact zone (40) is designed to taper somewhat in conical fashion.

10. A circular socket as claimed in one or more of Claims 7 to 9, characterised in that the contact zone (40) adjoining the bead (38) commences with a cylindrical spring arm base (41), the diameter of which is greater than the diameter of the transition zone (37).

11. A circular socket as claimed in one or more of Claims 7 to 10, characterised in that the contact zone (40) comprises a butt joint (42) in the longitudinal direction.

12. A circular socket as claimed in one or more of Claims 7 to 11, characterised in that a circular cut-out (43) is formed at the front end of the spring arm base (41) in the region of the butt joint (42), and a further, second, circular cut-out (44) is disposed opposite in the spring arm base, where wedge-shaped slots (45) extend forwards from the circular cut-outs (43, 44), which slots (45) converge towards the end of the contact zone (40) to form the circular orifice (46), thereby forming the oppositely disposed spring arms (47, 48).

13. A circular socket as claimed in Claim 12, characterised in that the end zone (49) of the spring arms (47, 48) is bent inwards towards the plug orifice (46) and is cut away so as to form the circular plug orifice (46).

14. A circular socket as claimed in one or more of Claims 7 to 13, characterised in that opposite the butt joint (42) between the cut-out (44) and the bead (38), a rectangular cut-out (50) is formed in the spring arm base (41), where tongues (60), cut-in in the peripheral direction, of the superposed spring (58) are bent into said cut-out (50) and border the edges of the cut-out (50).

15. A circular socket as claimed in one or more of Claims 7 to 14, characterised in that in the region of the longitudinal centre of each spring arm (47, 48), a longitudinally extending, approximately rectangular cut-out (51) is formed in the spring arms, which cut-out (51) commences approximately at the level of the cut-outs (43, 44) and terminates somewhat before the orifice (46) in the form of an edge (52), where the edge (52) is attached to a short, cut-in tongue (53) which extends towards the spring arm base (41) and the width of which corresponds to the width of the cut-out (51).

16. A circular socket as claimed in Claim 15, characterised in that the tongue (53) is bent towards the interior of the contact zone (40) in the form of a curved bead, resulting in an abutment web (54) which is hook-shaped in cross-section.

17. A circular socket as claimed in Claim 15 and/or 16, characterised in that the spring arm webs (55, 56), formed by the cut-out (51), of each spring arm (47, 48) adjoining the spring arm base (41) are offset outwards by a material thickness, thereby forming an offset edge (57).

18. A circular socket as claimed in one or more of Claims 15 to 17, characterised in that the cylindrical spring arm base (59) is seated interlockingly on the spring arm base (41), where the butt joint of the superposed spring arm base (59) is arranged opposite the butt joint (42).

19. A circular socket as claimed in one or more of Claims 15 to 18, characterised in that the superposed spring arm base (59) extends from the bead (38) to the offset edge (57).

20. A circular socket as claimed in one or more of Claims 15 to 19, characterised in that the superposed spring arm base (59) is attached to two forwardly extending superposed spring arms (61, 62) which are disposed opposite one another and are arcuate in cross-section, and which extend into the cut-outs (51) up to the connecting edge (52), where the free ends of said superposed spring arms (61, 62) engage over the corresponding abutment webs (54) and are supported thereon.

21. A circular socket as claimed in Claim 20, characterised in that the superposed spring arms (61, 62) virtually fill up the gaps in the spring arms (47, 48) which are formed by the cut-outs (51), almost interlockingly.

22. A circular socket as claimed in one or more of Claims 7 to 21, characterised in that the spring arms (47, 48) taper towards one another in conical fashion and that accordingly also the superposed spring arms (61, 62) are designed to taper towards one another in a corresponding fashion.

## Revendications

1. Fiche de contact, réalisée dans une pièce en tôle découpée, possédant une région de sertissage (2), une région de base (3) ayant la forme d'un cylindre creux et une région de contact (4), ainsi qu'une région cylindrique courte (6) de transition entre la région de sertissage (2) et la région de base (4),
caractérisée par une région de contact (4) ayant la forme d'une fiche ronde, cylindrique et creuse à pointe conique arrondie (5), le diamètre extérieur de la région de base (3) étant supérieur au diamètre extérieur de la région de contact cylindrique creuse (4) et de la région de transition (6), le diamètre extérieur de ladite région de transition (6) étant supérieur au diamètre extérieur de la région de contact (4).

2. Fiche de contact selon la revendication 1,
caractérisée par une épaule (7) entre les régions de base (3) et de contact (4).

3. Fiche de contact selon la revendication 1 et/ou 2,
caractérisée par le fait que la région de la base (3) adjacente à la région de transition (6) a la forme d'un bourrelet (10) repoussé vers l'extérieur, une épaule relativement prononcée résultant de ce fait entre le bourrelet (10) et la région de transition (6).

4. Fiche de contact selon la revendication 3,
caractérisée par le fait que la section transversale du bourrelet (10) a la forme d'un arc en demi-cercle.

5. Fiche de contact selon la revendication 3 et/ou 4,
caractérisée par le fait que l'épaule présente, du côté de la région de transition (6), une transition estampée.

6. Fiche de contact selon l'une ou plusieurs des revendications 1 à 5,
caractérisée par le fait que la région de transition (6) estampée est plus mince.

7. Douille de contact ronde destinée à être assemblée avec une fiche selon l'une ou plusieurs des revendications 1 à 6, comportant une région de sertissage (35), une région de transition cylindrique courte (37), suivie d'une région de contact (40) qui possède une base cylindrique (41) à l'extrémité antérieure de laquelle des bras de ressort (47, 48) sont attachés, et un couvre-ressort (58),
caractérisée par le fait que les bras de ressort ont la forme de deux bras (47, 48) situés en regard et que le couvre-ressort (58) repose sur la base (41) des bras de ressort par une base (59) dont les bras (61, 62) appuient sur la région terminale antérieure des bras de ressort (47, 48).

8. Douille ronde selon la revendication 7,
caractérisée par le fait que la région de transition (37) est suivie d'un bourrelet (38) qui forme un bord de verrouillage annulaire (39).

9. Douille ronde selon la revendication 7 et/ou 8,
caractérisée par le fait que la région de contact (40) a une forme légèrement conique.

10. Douille ronde selon l'une ou plusieurs des revendications 7 à 9,
caractérisée par le fait que la région de contact (40) faisant suite au bourrelet (38) commence par une base cylindrique (41) des bras de ressort dont le diamètre est supérieur au diamètre de la région de transition (37).

11. Douille ronde selon l'une ou plusieurs des revendications 7 à 10,
caractérisée par le fait que la région de contact (40) présente, dans la direction longitudinale, une soudure bord-à-bord (42).

12. Douille ronde selon l'une ou plusieurs des revendications 7 à 11,
caractérisée par le fait qu'à l'extrémité antérieure de la base (41) des bras de ressort, dans la région de la soudure (42), une découpe circulaire (43) a été pratiquée et qu'une deuxième découpe circulaire (44), située en regard, est présente dans la base des bras de ressort, des fentes en forme de coins (45) s'étendant vers l'avant à partir des découpes circulaires (43, 44) , ces fentes s'amenuisant dans la direction de l'extrémité de la région de contact (40) vers l'ouverture circulaire (46), ce qui résulte en des bras de ressort en regard (47, 48).

13. Douille ronde selon la revendication 12,
caractérisée par le fait que la région terminale (49) des bras de ressort (47, 48) est infléchie vers l'intérieur, à savoir vers l'ouverture d'enfichage (46), et découpée de manière à former ladite ouverture (46).

14. Douille ronde selon l'une ou plusieurs des revendications 7 à 13,
caractérisée par le fait qu'en regard de la soudure (42), entre la découpe (44) et le bourrelet (38), une découpe rectangulaire (50) a été pratiquée dans la base (41) des bras de ressort, dans laquelle sont introduites des pattes (60) découpées dans le couvre-ressort (58) dans la direction circonférentielle de celui-ci, ces pattes entourant les bords de la découpe (50).

15. Douille ronde selon l'une ou plusieurs des revendications 7 à 14,
caractérisée par le fait que, dans la région du centre longitudinal de chaque bras de ressort (47, 48), une découpe longitudinale sensiblement rectangulaire (51) a été pratiquée dans les bras de ressort, commençant sensiblement à la hauteur des découpes (43, 44) et finissant un peu avant l'ouverture (46) par un bord (52), une patte (53) courte, obtenue par découpage, dont la largeur correspond à celle de la découpe (51) et qui s'étend vers la base (41) du bras de ressort étant attachée au bord (52).

16. Douille ronde selon la revendication 15,
caractérisée par le fait que la patte (53) est infléchie à la manière d'une moulure arquée, vers l'espace intérieur de la région de contact (40), ce qui permet d'obtenir une nervure de' butée (54) ayant une section transversale en forme de crochet.

17. Douille ronde selon la revendication 15 et/ou 16,
caractérisée en ce que les nervures (55, 56) de chaque bras de ressort (47, 48) sont coudées, après la base (41), à angle droit d'une épaisseur de matière vers l'extérieur, produisant un bord de coudage (57).

18. Douille ronde selon l'une ou plusieurs des revendications 15 à 17,
caractérisée par le fait qu'une base cylindrique (59) des bras de couvre-ressort est disposée sans jeu sur la base (41) des bras de ressort, la soudure bord-à-bord de la base (59) étant disposée en regard de la soudure (42).

19. Douille ronde selon l'une ou plusieurs des revendications 15 à 18,
caractérisée par le fait que la base (59) des bras du couvre-ressort s'étend du bourrelet (38) jusqu'au bord de coudage (57).

20. Douille ronde selon l'une ou plusieurs des revendications 15 à 19,
caractérisée par le fait que deux bras de couvre-ressort (61, 62), disposés en regard, s'étendant vers l'avant et ayant une section transversale en arc sont attachés à la base (59), ces bras (61, 62) s'étendant dans les évidements (51) jusqu'au bord d'attache (52), leur extrémité libre chevauchant les nervures (54) de la butée et s'appuyant sur celles-ci.

21. Douille ronde selon la revendication 20,
caractérisée par le fait que les bras de couvre-ressort (61, 62) remplissent presque sans jeu l'espace creux dans les bras de ressort (47, 48) produits par les découpes (51).

22. Douille ronde selon l'une ou plusieurs des revendications 7 à 21,
caractérisée par le fait que les bras de ressort (47, 48) convergent coniquement et que les bras (61, 62) du couvre-ressort convergent donc également ainsi.
